# EUROPÄISCHE PATENTSCHRIFT

(11) **EP 0 905 598 B1**
(45) Veröffentlichungstag und Bekanntmachung des Hinweises auf die Patenterteilung: **09.01.2002**
(21) Anmeldenummer: 98117578.9
(22) Anmeldetag: 16.09.1998
(51) Int. Cl.: G05F 3/26, H03K 17/0412

(54) **Schaltbare Stromquellenschaltung**
Switchable current source circuit
Circuit source de courant commutable

(30) Priorität: 30.09.1997 DE 19743204; 29.01.1998 DE 19803471
(43) Veröffentlichungstag der Anmeldung: 31.03.1999
(73) Patentinhaber: Infineon Technologies AG, 81669 München (DE)
(72) Erfinder: Götz, Edmund, 85221 Dachau (DE); Scholz, Markus, 81737 München (DE); Feng, Shen, Dr., 81373 München (DE); Donig, Günter, 85586 Poing (DE)
(74) Vertreter: Zedlitz, Peter, Dipl.-Inf.

(56) Entgegenhaltungen:
- EP-A- 0 570 820
- EP-A- 0 762 259
- DE-C- 4 201 155
- US-A- 4 950 976

## Beschreibung

Die vorliegende Erfindung betrifft eine schaltbare Stromquellenschaltung, bei der Ströme unterschiedlichen Vorzeichens auf einen gemeinsamen Ausgang geschaltet werden können. Solche Schaltungen finden beispielsweise in Phasenregelschleifen Verwendung.

Aus dem Stand der Technik sind schaltbare Stromquellenschaltungen bekannt. In den Stromquellenschaltungen ist dabei eine sogenannte Stromspiegelschaltung vorgesehen. Eine Stromspiegelschaltung ist eine Stromquellenschaltung mit Transistoren, bei der der Ausgangsstrom in bestimmtem Verhältnis zum Eingangs- oder Referenzstrom steht. Über eine Steuerstufe wird ein Steuer- oder Eingangsstrom eingeprägt, und in Abhängigkeit vom eingeprägten Steuerstrom wird eine Steuerspannung bereitgestellt. Weiter hat die Stromspiegelschaltung eine Ausgangsstufe, die in Abhängigkeit von der Steuerspannung der Steuerstufe einen Ausgangsstrom bereitstellt, der nahezu lastunabhängig ist. Der Ausgangsstrom ist proportional zum Eingangs- oder Steuerstrom. Der Ausgangsstrom kann dabei größer, gleich oder kleiner als der Eingangsstrom sein.

Diese Stromquellenschaltungen können nun als schaltbare Stromquellenschaltungen ausgebildet sein. Dabei wird eine Ausgangsstufe des Stromspiegels über einen elektronischen Schalter mit einem üblicherweise festen Bezugspotential verbunden. In einer Abwandlung verwendet die Stromquellenschaltung zwei Stromspiegelschaltungen, deren Ausgangsstufen über elektronische Schalter mit Bezugspotentialen unterschiedlichen Vorzeichens verbunden werden können. Der oder die sich so ergebenden Ströme werden auf einen gemeinsamen Ausgang abgebildet.

Eine solche schaltbare Stromquellenschaltung ist aus der europäischen Patentschrift EP 0 570 820 bekannt. Ihr Aufbau und ihre Funktionsweise sollen im folgenden anhand der Zeichnungsfigur 1 näher dargestellt werden. Die in dieser europäischen Patentschrift und in der Zeichnungsfigur 1 dargestellte Stromquellenschaltung besteht aus zwei Einzelschaltungen, die einen oberen Teil beziehungsweise einen unteren Teil der Gesamtschaltung bilden, deren Hauptbestandteil jeweils eine Stromspiegelschaltung ist.

Der obere Teil der Schaltung, der sich oberhalb einer gedachten waagrechten Linie befindet, die sich in Höhe des gemeinsamen Ausgangs pdx erstreckt, gestattet es, einen positiven Strom am gemeinsamen Ausgangs pdx zu erzeugen. Der untere Teil der Schaltung, der sich unterhalb der gedachten waagrechten Linie befindet, die sich in Höhe des gemeinsamen Ausgangs pdx erstreckt, gestattet es, einen negativen Strom am gemeinsamen Ausgang pdx zu erzeugen. Der obere Teil der Schaltung umfaßt die Stromspiegelschaltung aus den Transistoren T3b und T1b, und der untere Teil der Schaltung umfaßt die Stromspiegelschaltung aus den Transistoren T3a und T1a. An den Knoten ipx und inx werden die zu spiegelnden Referenzströme für den oberen Teil beziehungsweise den unteren Teil der Schaltung zur Verfügung gestellt. Diese Referenzströme erzeugen an den Knoten x eine Steuerspannung, die dann den jeweiligen Spiegeltransistor T1b beziehungsweise T1a der oberen beziehungsweise unteren Stromspiegelschaltung ansteuert. Schaltet man den Schalttransistor T2b beziehungsweise T2a, die als elektronische Schalter fungieren, in den leitenden Zustand, was über die Steuerleitung upn beziehungsweise dnx erfolgt, so wird der über das Transistorpaar T3b/T1b beziehungsweise T3a/T1a gespiegelte Strom auf den Ausgang pdx abgebildet.

Abhängig von der Größe der Spiegeltransistoren T1b sowie T1a folgt einem Einschalten des Transistors T2b beziehungsweise T2a ein entsprechend langsames Entladen beziehungsweise Aufladen der parasitären Kapazitäten der Transistoren T1b beziehungsweise T1a über deren Gateflächen, bevor der Ausgangsstrom den gemäß der Schaltungsdimensionierung eingestellten Wert erreicht.

Um nun dieses Über- oder Unterschwingen des Ausgangsstroms unmittelbar nach dem Einschalten der jeweiligen Schalttransistoren T2b beziehungsweise T1a zu verhindern, wird eine Kapazität im oberen Teil der Schaltung zwischen die Knoten ipx, an dem der Referenzstrom eingespeist wird, und upn, an dem das Steuersignal für den Schalttransistor T2b eingespeist wird, beziehungsweise im unteren Teil der Schaltung zwischen die Knoten inx, an dem der Referenzstrom eingespeist wird, und dnx, an dem das Steuersignal für den Schalttransistor T2a eingespeist wird, geschaltet. Diese Kapazitäten werden in der in der EP 0 570 820 beschriebenen Schaltung durch die CMOS-Transistoren T6b beziehungsweise T6a verwirklicht. Die Kapazitäten werden so dimensioniert, daß beim Einschalten des Transistors T2b beziehungsweise T2a die gleiche Ladung über die Kapazität auf das Gate des Transistors T1b beziehungsweise T1a eingekoppelt wird, wie zum Entladen beziehungsweise Aufladen der Gate-Source-Kapazität des Transistors benötigt wird. Durch diese so dimensionierten und geschalteten Kapazitäten erhält man unmittelbar nach dem Einschalten der Stromquelle einen Ausgangsstrom, der ohne ein Über- oder Unterschwingen dem Gleichstromwert entspricht.

Nachteilig an dieser in der EP 0 570 820 beschriebenen und hier näher erläuterten Schaltung ist, daß der Verlauf des Ausgangsstroms eine Abhängigkeit gegenüber der Schaltfrequenz der Stromquelle und gegenüber der Versorgungsspannung zeigt.

Die Abhängigkeit des Pegels des Stromimpulses zum Einschaltzeitpunkt am Ausgang gegenüber der Schaltfrequenz wird durch die kapazitive Charakteristik des Source-Drain Bereiches der Transistoren T1a und T1b verursacht. Als Folge davon entlädt sich das Spannungspotential am Knoten mpls beziehungsweise mnls auf kapazitive Art und Weise gegenüber dem Ausgang pdx desto stärker, je länger der obere Spiegeitransistor T1b beziehungsweise der untere Spiegeltransistor T1a von der Versorgungsspannung abgekoppelt wird, wenn die jeweiligen Transistoren T2b beziehungsweise T2a abgeschaltet sind. Bei einem schnelleren Schalten erhält man so einen betragsmäßig höheren Ausgangsstrom als bei einem langsameren Schalten; dies ist direkt nach dem Einschalten am stärksten ausgeprägt.

Die Abhängigkeit des Stromimpulses am Ausgang gegenüber der Versorgungsspannung wird dadurch verursacht, daß bei einem Ansteigen der Versorgungsspannung sich die Gate-Source/Drain-Spannung der Transistoren T6b beziehungsweise T6a stark erhöht. Dies tritt insbesondere am Übergang der Transistoren vom Subthreshold in den Triodenbereich auf. Bei den Transistoren T6b und T6a sind Source und Drain direkt miteinander verbunden, also kurzgeschlossen, wodurch sich der einzige Spannungsabfall zwischen Gate und Source (verbunden mit Drain) ergibt, was als Gate-Source/Drain-Spannung bezeichnet werden soll.

Weiterhin herrscht bis zu diesem Zeitpunkt eine Unsymmetrie zwischen dem oberen und dem unteren Teil der Schaltung. Diese ist direkt nach dem Einschalten der Stromquelle(n) am größten. Diese Unsymmetrie rührt daher, daß sich eine Versorgungsspannungsänderung (Versorgungsspannung VDD) auf den oberen und unteren Teil der Schaltung unterschiedlich auswirkt, während das Massebezugspotential (VSS) gleich bleibt.

Somit führt eine Erhöhung der Versorgungsspannung um einen bestimmten Faktor zu einer Variation des erzeugten Ausgangsstromimpulses, die weit über diesem Faktor liegt. Erst nach dem vollständigen Entladen beziehungsweise Aufladen der Kapazitäten stellt sich der aufgrund der Schaltungsdimensionierung gewählte Nominalstrom am Ausgang ein.

Aufgabe der vorliegenden Erfindung ist es, eine schaltbare Stromquellenschaltung anzugeben, die frei von dieser Frequenz- und Versorgungsspannungsabhängigkeit ist.

Gelöst wird diese Aufgabe durch eine schaltbare Stromquellenschaltung mit den Merkmalen des Patentanspruches 1. Günstige Ausgestaltungen der Schaltung werden in den Unteransprüchen angegeben.

Der Aufbau und die Funktionsweise der erfindungsgemäßen Schaltung werden nachstehend anhand der in den Figuren gezeigten Ausführungsbeispiele näher erläutert.

Es zeigen:
- Figur 1: eine schaltbare Stromquellenschaltung des Standes der Technik;
- Figur 2: eine schaltbare Stromquellenschaltung gemäß der vorliegenden Erfindung.

Figur 1 zeigt die schon oben ausführlich beschriebene Stromquellenschaltung des Standes der Technik, wie sie insbesondere in der europäischen Patentschrift EP 0 570 820 beschrieben ist.

Figur 2 zeigt die schaltbare Stromquellenschaltung gemäß der vorliegenden Erfindung. Schaltungselemente, die den schon aus der Schaltung der Figur 1 bekannten Schaltungselementen entsprechen, sind mit den gleichen Bezugszeichen versehen.

Die erfindungsgemäße Schaltung der Figur 2 unterscheidet sich von der vorbekannten Schaltung der Figur 1 dadurch, daß die Transistoren T5b und T5a und die Transistoren T7b und T7a neu hinzugekommen sind.

Die Transistoren T5b und T5a werden verwendet, um die Abhängigkeit des Ausgangsstromimpulses von der Schaltfrequenz zu vermindern. Durch entsprechendes Wählen und Beschalten von T5b und T5a ist es möglich, das unerwünschte Spannungspotential am Knoten mpls beziehungsweise mnls zu vermeiden. Da der obere und der untere Teil der Schaltung symmetrisch aufgebaut sind, soll im folgenden nur der obere Teil der Schaltung beschrieben werden.

Wenn der Schalttransistor T2b abgeschaltet wird, so wird das Spannungspotential am Knoten mpls über den Transistor T5b entladen. Dabei ist ein Entladen über eine getrennte Stromquelle, über die Referenzströme dnx beziehungsweise inx oder über die Versorgungsspannungen VDD beziehungsweise VSS möglich. In der in Fig. 2 dargestellten Schaltung erfolgt die Entladung gegenüber den Versorgungsspannungen VDD beziehungsweise VSS. Bei einer Entladung über die Versorgungsspannungen verhindert man eine Beeinflussung der Referenzströme. Weiterhin ist dadurch eine Minimierung der Transistorfläche von T5a möglich. Im allgemeinen wird hier ein sehr kleiner Transistor (T5a/b) ausreichen, um trotzdem eine sehr schnelle Entladung des Potentials mp1s/mn1s zu gewährleisten.

Die Transistoren T7b und T7a werden verwendet, um die Abhängigkeit der Stromquellenschaltung von Variationen der Versorgungsspannung zu vermindern. Durch die Transistoren T7b und T7a wird eine zusätzlich Kapazität eingeführt. Da oberer und unterer Teil der Schaltung symmetrisch zueinander sind, soll im folgenden wiederum nur der obere Teil der Schaltung beschrieben werden. Beim Einschalten des Schalttransistor T2b entkoppelt der Transistor T6b den Knoten PC vom Einschaltsignal upn. Am Transistor T6b fällt dabei eine Spannung ab, die mit der Versorgungsspannung und somit auch deren Änderung korreliert. Dabei kann man bei entsprechender Dimensionierung der Transistorgeometrien davon ausgehen, daß diese am Transistor T6b abfallende Spannung weit über der Thresholdspannung des Transistors T6b liegt. Folglich variieren dessen Kapazitätswerte kaum. Der Transistor T6b wird also nur im Bereich LINEAR/TRIODE betrieben.

Als Folge des Spannungsabfalls über dem Transistor T6b entsteht ein entgegen der Änderung der Versorgungsspannung gerichteter Spannungsabfall über dem Transistor T7b. Dieser korreliert ebenfalls mit der Versorgungsspannung und somit auch mit deren Änderung. Der Unterschied gegenüber dem Transistor T6b liegt jedoch darin, daß der Spannungsabfall über dem Transistor T7b die Sperrschichtkapazitäten sehr stark beeinflußt, da er in einem völlig anderen Bereich liegt. Der Transistor T7b wird also, auch wieder eine entsprechende Wahl der Transistorgeometrie vorausgesetzt, im Bereich LINEAR/TRIODE bis SUBTRESHOLD betrieben. Somit folgt beispielsweise einer Erhöhung der Versorgungsspannung VCC ein Absinken der Gate-Source/Drain-Spannung über dem Transistor T7b in entsprechendem Maße.

Durch entsprechende Dimensionierung der Transistoren T7b und T7a sowie T6b und T6a läßt sich durch Ausnützen der Abhängigkeit der Gate-Source/Drain-Kapazität der Transistoren T7b beziehungsweise T7a sowie T6b beziehungsweise T6a die Spannungsabhängigkeit der Stromimpulse am Ausgang erheblich kompensieren. In der Praxis besitzt der Transistor T7b beziehungsweise T7a gegenüber dem Transistor T6b beziehungsweise T6a ungefähr die doppelte Größe.

Auch hier ist es wiederum möglich, die Gesamtschaltung geometrisch zu variieren. Verwendet man beispielsweise kleinere (größere) Stromspiegeltransistoren (T3b/T1b sowie T3a/T1a), so können auch die Transistoren T7a/T6a (beziehungsweise T7b/T6b) entsprechend verkleinert (vergrößert) werden. Verringert man die Source-Drain-Abmessungen der verwendeten Transistoren, so kann man die Gate-Abmessungen dieser Transistoren ebenfalls verkleinern. Dies hat keinen Einfluß auf die Funktionalität der Schaltung, vorausgesetzt es wurde eine Optimierung dieser Parameter durchgeführt.

Anstelle der in Fig. 2 dargestellten MOSFET-Transistorkombination T6b/T7b beziehungsweise T6a/T7a können auch zwei antiserielle Dioden oder zwei antiserielle Bipolartransistoren verwendet werden.

Insgesamt weißt die erfindungsgemäße schaltbare Stromquellenschaltung gegenüber schaltbaren Stromquellenschaltungen, die aus dem Stand der Technik bekannt sind, insbesondere gegenüber der in der EP 0 570 820 beschriebenen schaltbaren Stromquellenschaltung, eine stark verminderte Abhängigkeit des Ausgangsstromimpulses gegenüber Änderungen der Schaltfrequenz und gegenüber Änderungen der Versorgungsspannung auf.

## Patentansprüche

1. Schaltbare Stromquellenschaltung mit einem elektronischen Schalter (T2b, T2a) und mit einer Stromspiegelanordnung (T3b, T4b, T1b; T3a, T4a, T1a), gebildet aus einer Steuerstufe (T3b, T4b; T3a, T4a), die abhängig von einem an einem Stromeingang (ipx, inx) eingeprägten Referenzstrom an einem Spannungsausgang (x) eine Steuerspannung bereitstellt, und aus einer Ausgangsstufe (T1b, T1a) mit einem Steuereingang, der mit dem Spannungsausgang (x) der Steuerstufe (T3b, T4b; T3a, T4a) verbunden ist, und mit einer Steuerstrecke mit zwei Anschlüssen, von denen einer den Stromausgang (pdx) der Stromquellenschaltung bildet und der andere mit einem Anschluß des elektronischen Schalters (T2b; T2a) verbunden ist, wobei der andere Anschluß des elektronischen Schalters (T2b; T2a) mit einem Versorgungsspannungsanschluß (VDD; VSS) verbunden ist, und die Stromquellenschaltung abhängig von der Ansteuerung des Steuereingangs (upn; dnx) des elektronischen Schalters (T2b; T2a) ein- und ausschaltbar ist, wobei der Steuereingang (upn; dnx) des elektronischen Schalters (T2b; T2a) über eine Kapazität (T6b; T6a) mit dem Stromeingang (ipx; inx) des Referenzstromes verbunden ist,
**dadurch gekennzeichnet,**
**daß** zwischen den sich zwischen dem elektronischen Schalter (T2b; T2a) und dem Spiegeltransistor (T1b; T1a) befindlichen Knoten (mp1s; mn1s) und dem Versorgungsspannungsanschluß (VSS; VDD) oder einer getrennte Stromquelle oder dem Anschluß des Referenzstromes (ipx; inx) ein Transistor (T5b; T5a) zum Entladen des sich am Knoten (mp1s; mn1s) vorhandenen Spannungspotentials beim Abschalten des elektronischen Schalters (T2b; T2a) geschaltet ist, und daß zusätzlich zur schon vorhandenen Kapazität (T6b; T6a) zwischen Steuereingang (upn; dnx) des elektronischen Schalters (T2b; T2a) und Stromeingang (ipx; inx) in Reihe eine weitere Kapazität (T7b; T7a) geschaltet ist.

2. Schaltbare Stromquellenschaltung nach Anspruch 1,
**dadurch gekennzeichnet,**
**daß** die Kapazitäten (T6b; T6a, T7b; T7a) durch MOS-Transistoren gebildet werden, deren Source- und Drain-Anschlüsse in kurzschließender Weise miteinander verbunden sind.

3. Schaltbare Stromquellenschaltung nach Anspruch 2,
**dadurch gekennzeichnet,**
**daß** die Transistoren (T7b; T7a), die die zusätzlichen Kapazitäten bilden, gegenüber den Transistoren (T6b; T6a), die die ursprünglichen Kapazitäten bilden, die doppelte Größe aufweisen.

4. Schaltbare Stromquellenschaltung nach Anspruch 1,
**dadurch gekennzeichnet,**
**daß** die Kapazitäten (T6b; T6a, T7b; T7a) durch zwei antiserielle Dioden gebildet werden.

5. Schaltbare Stromquellenschaltung nach Anspruch 1,
**dadurch gekennzeichnet,**
**daß** die Kapazitäten (T6b; T6a, T7b; T7a) durch zwei antiserielle Bipolartransistoren gebildet werden.

6. Schaltbare Stromquellenschaltung nach einem der vorhergehenden Ansprüche,
**dadurch gekennzeichnet,**
**daß** als Transistoren und Schalter selbstsperrende n-Kanal MOS-Transistoren verwendet werden.

7. Schaltbare Stromquellenschaltung nach einem der Ansprüche 1-5,
**dadurch gekennzeichnet,**
**daß** als Transistoren und Schalter selbstsperrende p-Kanal MOS-Transistoren verwendet werden.

## Claims

1. Switchable current source circuit having an electronic switch (T2b, T2a) and having a balanced circuit arrangement (T3b, T4b, T1b; T3a, T4a, T1a), formed from a control stage (T3b, T4b; T3a, T4a) which provides a control voltage at a voltage output (x) as a function of a reference current applied at a current input (ipx, inx), and from an output stage (T1b, T1a) having a control input which is connected to the voltage output (x) of the control stage (T3b, T4b; T3a, T4a), and having a control path with two connections, one of which forms the current output (pdx) of the current source circuit and the other is connected to a connection of the electronic switch (T2b; T2a), with the other connection of the electronic switch (T2b; T2a) being connected to a supply voltage connection (VDD; VSS), and in which case the current source circuit can be switched on and off as a function of the drive at the control input (upn; dnx) of the electronic switch (T2b; T2a), with the control input (upn; dnx) of the electronic switch (T2b; T2a) being connected via a capacitance (T6b; T6a) to the current input (ipx; inx) of the reference current,
**characterized**
**in that** a transistor (T5b; T5a) for discharging the voltage potential present at the node (mpls; mnls) when the electronic switch (T2b; T2a) is switched off is connected between the node (mp1s; mn1s) which is located between the electronic switch (T2b; T2a) and the balanced-circuit transistor (T1b, T1a) and the supply voltage connection (VSS; VDD) or a separate current source or the connection of the reference current (ipx; inx), and in that, in addition to the capacitance (T6b; T6a) which is already present, a further capicitance (T7b; T7a) is connected in series between the control input (upn; dnx) of the electronic switch (T2b, T2a) and the current input (ipx; inx).

2. Switchable current source circuit according to Claim 1,
**characterized**
**in that** the capacitances (T6b; T6a, T7b; T7a) are formed by MOS transistors whose source and drain connections are connected to one another by a short circuit.

3. Switchable current source circuit according to Claim 2,
**characterized**
**in that** the transistors (T7b; T7a) which form the additional capacitances are twice the size of the transistors (T6b; T6a) which form the original capacitances.

4. Switchable current source circuit according to Claim 1,
**characterized**
**in that** the capacitances (T6b; T6a, T7b; T7a) are formed by two back-to-back series-connected diodes.

5. Switchable current source circuit according to Claim 1,
**characterized**
**in that** the capacitances (T6b; T6a, T7b; T7a) are formed by two back-to-back series-connected bipolar transistors.

6. Switchable current source circuit according to one of the preceding claims,
**characterized**
**in that** normally-off n-channel MOS transistors are used as the transistors and switches.

7. Switchable current source circuit according to one of Claims 1-5, **characterized in that** normally-off p-channel MOS transistors are used as the transistors and switches.

## Revendications

1. Circuit de source de courant commutable, comportant un commutateur (T2b, T2a) électronique et comportant un montage (T3b, T4b, T1b ; T3a, T4a, T1a) de miroir de courant, formé d'un étage (T3b, T4b ; T3a, T4a) de commande qui met à disposition une tension de commande à une sortie (x) de tension en fonction d'un courant de référence injecté à une entrée (ipx, inx) de courant, et d'un étage (T1b, T1a) de sortie comportant une entrée de courant, qui est reliée à la sortie (x) de tension de l'étage (T3b, T4b ; T3a, T4a) de commande, et comportant une section de commande à deux homes dont l'une forme la sortie (pdx) de courant du circuit de source de courant et dont l'autre est reliée à une home du commutateur (T2b ; T2a) électronique, l'autre borne du commutateur (T2b ; T2a) électronique étant reliée à une borne (VDD ; VSS) de tension d'alimentation, et le circuit de source de courant pouvant être connecté et déconnecté en fonction de la commande de l'entrée (upn ; dnx) de commande du commutateur (T2b ; T2a) électronique, l'entrée (upn ; dnx) de commande du commutateur (T2b ; T2a) électronique étant reliée par l'intermédiaire d'une capacité (T6b; T6a) à l'entrée (ipx ; inx) de courant du courant de référence,
**caractérisé**
**en ce qu'**il est branché entre les noeuds (mp1s ; mn1s), se trouvant entre le commutateur (T2b ; T2a) électronique et le transistor (T1b ; T1a) de miroir, et la borne (VSS ; VDD) de tension d'alimentation ou une source de courant distincte ou la borne du courant (ipx ; inx) de référence un transistor (T5b ; T5a) pour décharger le potentiel de tension présent aux noeuds (mp1s ; mn1s) lors de la mise à l'état non passant du commutateur (T2b ; T2a) électronique, et en ce qu'il est branché en plus de la capacité (T6b ; T6a) déjà présente, entre l'entrée (upn; dnx) de commande du commutateur (T2b ; T2a) électronique et l'entrée (ipx ; inx) de courant , une capacité (T7b ; T7a) supplémentaire en série.

2. Circuit de source de courant commutable suivant la revendication 1, **caractérisé en ce que** les capacités (T6b ; T6a, T7b ; T7a) sont formées par des transistors MOS dont les bornes de source et les bornes de drain sont reliées les unes aux autres de manière à les court-circuiter.

3. Circuit de source de courant commutable suivant la revendication 2, **caractérisé en ce que** les transistors (T7b ; T7a), qui forment les capacités supplémentaires, ont le double de la dimension des transistors (T6b ; T6a) qui forment les capacités initiales.

4. Circuit de source de courant commutable suivant la revendication 1, **caractérisé en ce que** les capacités (T6b ; T6a, T7b ; T7a) sont formées par deux diodes en montage tête-bêche.

5. Circuit de source de courant commutable suivant la revendication 1, **caractérisé en ce que** les capacités (T6b ; T6a, T7b ; T7a) sont formées par deux transistors bipolaires en montage tête-bêche.

6. Circuit de source de courant commutable suivant l'une des revendications précédentes, **caractérisé en ce qu'**il est utilisé comme transistors et interrupteurs des transistors MOS à canal de type de conductivité n autobloquant.

7. Circuit de source de courant commutable suivant l'une des revendications 1 à 5, **caractérisé en ce qu'**il utilisé comme transistors et commutateurs des transistors MOS à canal de type de conductivité p autobloquant.
